# EUROPÄISCHE PATENTSCHRIFT

(11) **EP 1 200 323 B1**
(45) Veröffentlichungstag und Bekanntmachung des Hinweises auf die Patenterteilung: **04.06.2003**
(21) Anmeldenummer: 00943683.3
(22) Anmeldetag: 09.06.2000
(51) Int. Cl.: B65D 85/32, B65D 5/48

(54) **Verpackung aus flachliegenden Zuschnitten und Verfahren zum maschinellen Bestücken derselben mit Verpackungsgut**
Packaging made from flat cut-outs and method for filling said packaging automatically
Emballage fait de découpes à plat et procédé pour remplir un tel emballage automatiquement

(30) Priorität: 10.06.1999 DE 19926536
(43) Veröffentlichungstag der Anmeldung: 02.05.2002
(73) Patentinhaber: Chamier von Gliszczynski, Hartwig, 27389 Fintel (DE)
(72) Erfinder: Chamier von Gliszczynski, Hartwig, 27389 Fintel (DE)
(74) Vertreter: Schupfner, Georg U.
(86) Internationale Anmeldenummer: DE0001860
(87) Internationale Veröffentlichungsnummer: WO00076882

(56) Entgegenhaltungen:
- NL-A- 9 102 002
- US-A- 4 462 537

## Beschreibung

Die Erfindung betrifft eine Verpackung im wesentlichen gefertigt aus flachliegenden Zuschnitten, bestehend aus einem Deckel, einem Bodenteil mit Aussparungen und Stegen zur Unterteilung des Bodenteils in Aufnahmezellen zur Aufnahme von rundem oder eiförmigem Verpackungsgut und ein Verfahren zum Vereinzeln und Bestücken der Verpackungen mit Verpackungsgut.

Herkömmliche Verpackungen für Eier bestehen meist aus Gießpappe oder Kunststoff, welche mit definierter Form hergestellt werden und als gestapelte Einheiten, bestehend aus einer Vielzahl in sich gleicher Verpackungen, ausgeliefert werden.

Diese Art der Verpackungen hat den Nachteil, daß sie auch im gestapelten Zustand verhältnismäßig sperrig ist und daher, bedingt durch die schlechte Volumenausfüllung, erhebliche Transportkosten verursacht.

Weiterhin weisen die Verpackungen Oberflächen auf, die sich entweder nicht oder wegen ihrer porigen rauhen Oberfläche nur mit schlechter und wenig ansprechender Qualität unmittelbar bedrucken lassen. Daher ist das Aufbringen von bedruckten Etiketten zur Verbraucherinformation üblich geworden. Das Aufbringen dieser Etiketten ist, bedingt durch den Preis des Etiketts und den zusätzlich erforderlichen Klebeschritt, aber aus Kostengründen wenig vorteilhaft.

Ein weiterer Nachteil von Verpackungen aus Gießpappe ist der - verglichen mit Wellpappe - ungünstige Materialpreis und die hohe Empfindlichkeit der Gießpappe gegenüber Feuchtigkeit. Luftfeuchtigkeit beeinflußt beispielsweise stärker die Flächenausdehnung des Materials als dies für Wellpappe der Fall ist. Konstante Abmessungen der Verpackungseinheiten sind wichtig für die Maschinengängigkeit. Wenn auch die meisten Eierverpackmaschinen verhältnismäßig hohe Toleranzen zulassen, führen doch zu große Schwankungen zu Fehlern im Betriebsablauf.

In der Bundesrepublik Deutschland werden jährlich weit mehr als 100 Millionen Eierverpackungen hergestellt und verkauft. Selbst geringe Unterschiede im Herstellungspreis pro Verpackung einschließlich Bedruckung bzw. Etikettieren gewährleisten somit angesichts der Stückzahlen einen nicht zu unterschätzenden Verkaufsvorteil.

Da sich in der Bundesrepublik Deutschland Sechser- bzw. Zehner- Verpackungen aus Gießpappe zum "Quasi-Standard" für Eierverpackungen entwickelt haben, ist es für eine neu zu entwickelnde Verpackung wichtig, daß diese ohne Modifikation der herkömmlichen Eierverpackmaschinen für diese Maschinen einzusetzen ist.

Aus der WO 96/38355 ist eine Verpackung für Eier bekannt, die aus einem aus Gießpappe hergestellten Unterteil zur Aufnahme der Eier und einem aus Kartonpappe bestehendem Oberteil besteht, welches z.B. über Klebestreifen mit dem Unterteil gelenkig verbunden ist. Der Deckel aus Kartonpappe ist bedruckbar.

Aus der DE 32 33 511-A1, der WO 98/43897 und der US 4,934,533 sind Verpackungen bekannt, die aus flacher Wellpappe durch Falten und Kleben herstellbar sind. Diese sind jedoch in geöffnetem Zustand nicht stapelbar und daher in den herkömmlichen Verpackungsmaschinen nicht einsetzbar. Insbesondere die Verpackungen nach der US 4,934,533 weisen in geschlossenem Zustand zudem eine unzureichende Standfestigkeit auf, die ein sicheres Hochstapeln gefüllter Packungen verhindert.

Aus der US 4,462,537 ist eine Verpackung gemäß dem Oberbegriff des Anspruchs 1 bekannt, dessen Ober- und Unterteil aus Flachpappe hergestellt sind und einen Kunststoff- oder Gießpappen- Einsatz zur Aufnahme des Verpackungsgutes aufweist, wobei das Unterteil Aussparungen aufweist, die zur Aufnahme der hochstehenden Elemente des Kunststoff- oder Gießpappen- Einsatzes, der unter eine obere Schachtel gestapelten unteren Schachtel dienen.

Nach einer weiteren Ausgestaltungen der US 4,462,537 weisen die Seitenwände Ausnehmungen auf und die Stege, die das Bodenteil der Verpackung in Aufnahmezellen unterteilen, werden entweder durch mehrere einzelne auf der Bodenfläche angebrachte pyramidenförmige Elemente oder durch zu der Langseite der Verpackung parallel ausgerichtete Faltungen gebildet. Eine solche Verpackung weist den Nachteil auf, im geöffneten Zustand nicht oder weniger gut stapelbar und kostenintensiver in der Herstellung zu sein.

Aufgabe der Erfindung ist es, die oben geschilderten Nachteile des Standes der Technik zu überwinden und eine kostengünstige und maschinengängige Verpackung bereitzustellen. Für maschinengängige Verpackungen ist es notwendig, daß sich diese zu Stapeln, die den Verpackungsmaschinen als Vorrat auf der Eingangsseite dienen, aufschichten lassen und sodann maschinell vereinzeln lassen.

Diese Aufgabe wird erfindungsgemäß gelöst durch eine Verpackung mit den kennzeichenden Merkmalen des Anspruchs 1.

Bevorzugte Ausführungsformen sind in den Unteransprüchen wiedergegeben.

In der Regel weist die Verpackung mehrere Stege, vorzugsweise zumindest 2 Stege, auf, die Unterteilungen der Verpackung schaffen, so daß mehrere Reihen, vorzugsweise zumindest 3 Reihen, von Aufnabmezellen ausgebildet werden.

Nach einer Weiteren Ausgestaltung der Erfindung sind die Aufnahmezellen so ausgebildet, daß diese zur Aufnahme kugel- oder eiförmiger Gegenstände dienen. Hierfür sind die Stege vorzugsweise so ausgebildet, daß diese sich von der Bodenfläche weg nach oben in der Fläche, vorzugsweise kreis- oder bogenförmig, zumindest entlang einer Teilstrecke verjüngen. Nach einer weiteren bevorzugten Ausführungsform weitet sich die Stegfläche des Steges nach oben hin, sobald der Steg den Kontakt mit dem etwa in der Mitte seine größte Flächenausdehnung - bezogen auf eine zur Bodenfläche parallele Schnittfläche - aufweisenden runden oder eiförmigen, in der Aufnahmezelle befindlichen Verpackungsgegenstand verliert,

Nach einer weiteren Ausgestallung der Erfindung weist; der Steg obere, seitliche und/oder untere Haltelappen auf, die durch Einschnitte und ggf. durch Falten der die Stege bildenden Stegflächen gebildet werden können und mit diesen gelenkig verbunden sind. Diese Haltelappen sollen zumindest unter Druck- bzw. Krafteinwirkung mit den in den Aufnahmezellen befindlichen Gegenständen Berührungspunkte aufweisen und unter weiterem Druck federnd nachgeben. Vorzugsweise weist jeder Steg zwei Haltelappen auf.

Vorzugsweise sind die Stege so ausgebildet, daß diese mit der Bodenfläche zwischen zwei Faltkanten kontaktieren. Der nach oben gerichtete ausgeschnittene Steg weist vorzugsweise Auflageflächen auf, die den Verpackungsgegenstand in Höhe der Auflage von der Bodenfläche beabstanden. Die Stege sind vorzugsweise aus einem Stück flachen Zuschnitts aufrichtbar.

Vorzugsweise ragen die Stege von der Bodenfläche bis an die Unterseite der Deckeloberfläche. Hierdurch wird für das Stapeln der gefüllten Verpackungen eine gute Stabilität geschaffen. Hierbei müssen die sich von der inneren Bodenfläche weg erstreckenden Stege nicht notwendigerweise einstückig bis an die Deckelplatte heranreichen, sondern können im geschlossenen Zustand auch mit auf der Deckelplatte befindlichen Stegen kontaktieren um so - neben den Seitenwänden - eine weitere Verbindung zwischen innerer Deckelfläche und Bodenfläche zu bilden.

Die Bodenfläche weist Aussparungen zur Aufnahme des/der Steg(e) einer unter die geöffnete Verpackung gestapelten gleichartigen zweiten Verpackung auf. Die Aussparungen verlaufen vorzugsweise in Querrichtung und haben weiterhin bevorzugt eine in etwa rechteckige Form, wobei der längere Schenkel der Aussparung parallel zur kürzeren Seitenwand ausgerichtet ist. Jede Aussparung ist vorzugsweise unter einem nach oben ragenden Steg angeordnet. Die verbleibende innere Bodenfläche bietet der Unterseite der Stege Halt. Die Stege werden auf der Bodenfläche, vorzugsweise durch Aufkleben, befestigt.

Es ist auch möglich, daß die Verpackungsgegenstände durch ein oder mehrere in die Aufnahmezellen, d.h. z.B. zwischen Steg und Seitenwand, gelegte oder ggf. zusätzlich verklebte, weiche nachgebende Verpackungsmaterialien, wie etwa Kreppapier oder geschäumte Kunststoffolie, geschützt werden.

Die Seitenwände sind vorzugsweise zwei- oder mehrteilig ausgebildet, wobei die Seitenteile durch Schnittkanten und/oder Faltkanten voneinander getrennt sind. Vorzugsweise weist die Verpackung - bezogen auf eine Seitenwand - ein unteres und ein oberes Seitenteil auf. Nach einer weiteren Ausgestaltung ist die Trennline zwischen oberem und unterem Seitenteil, vorzugsweise jedes Seitenteils, länger als die Kante, die Seitenteil und Bodenfläche bzw. Seitenteil und Deckelfläche bildet. Weiterhin weisen oberes und unteres Seitenteil einer Seitenwand vorteilhafterweise im wesentlichen gleiche Höhen auf. Die unteren Seitenteile weisen vorzugsweise keine Ausnehmungen auf.

Von den winkelig aneinander stoßenden Seitenteilen weist vorzugsweise zumindest jeweils eines eine Lasche auf, die im aufgerichteten Zustand das Seitenteil mit der winkelig an dieses stoßende Seitenteil der anderen Seitenwand, vorzugsweise durch Kleben, verbindet. Die Laschen sind vorzugsweise dreieckig ausgebildet und weisen mit dem Seitenteil, mit dem sie im flachliegenden Zustand gelenkig verbunden sind, eine Faltkante auf.

Deckel und Bodenteil sind, vorzugsweise durch eine Faltkante in einer der Seitenwände, miteinander gelenkig verbunden. Die Faltkante kann durch Aufbringen von Klebstoff verstärkt sein.

Weiterhin weist das gegenüberliegende andere Seitenteil eine oder mehrere Vorrichtungen zum Schließen des Deckels auf. Die Vorrichtungen zum Schließen des Dekkels sind vorzugsweise so ausgebildet, daß diese einerseits Ausbuchtungen und anderseits Durchbrechungen aufweisen, die zur Aufnahme der Ausbuchtungen dienen. Eines der beiden Teile dieser Haltevorrichtung ist jeweils an einer oder mehreren, im geschlossenen Zustand der Verpackung unter das Seitenteil des Bodenteils oder des Deckels greifenden, Verschlußlaschen angebracht.

Die Ausbuchtungen sind vorteilhafterweise durch Einschnitte und Nach-Außen-Falten der eingeschnittenen Kanten geschaffen. An der Innenseite der Ausfaltung kann zur Stabilisierung ein Klebstoffpunkt angebracht sein.

Geeignete Materialien zur Herstellung der flachen Zuschnitte können sein: Kartonzuschnitte, wie ein- oder mehrlagige Kartonmaterialien. wie Homogenkarton, Duplexkarton oder Triplexkarton, Karton mit Synthesefaser- oder Kunststoffanteil. Geeignet sind aber auch Zuschnitte aus Verbundmaterialien oder andere biege- und faltfähige Kunststoffmaterialien, wobei diese chemisch modifizierte natürliche Rohstoffe wie Zellulose umfassen können. Besonders geeignet ist Wellpappe oder eines der oben genannten Materialien enthaltend Wellpappe oder gewellte Schichten. Wichtig ist, daß das Material biege- und faltfähig ist. Alle vorgenannten Materialien können ggf. beschichtet - zum Beispiel mit Polyethylen - sein und sollten sich zum Bedrucken eignen. Das Bedrucken kann z.B. mittels Buchdruck, Offsetdruck oder Tiefdruck erfolgen.

Geeignetes Verpackungsgut sind zerbrechliche Massenwaren wie z.B. Eier, stoßempfindliche Schokoladenwaren oder Früchte.

Die erfindungsgemäßen Verpackungen können im geöffneten Zustand in die Vorratsbehälter von Eierverpackungsmaschinen gestapelt werden. Diese nehmen in der Regel den jeweils untersten Karton aus dem Stapel, wobei das Greifen in der Regel durch Einstichnadeln erfolgt, drehen diesen und führen den geöffneten Karton in eine Position zur Aufnahme der Eier. Sodann wird der Karton maschinell geschlossen, wobei es wichtig ist, daß die Schließlasche unter den sich schließenden Deckel greift, um ein Arretieren der Ausbuchtungen in den Schließlöchern zu ermöglichen. Hierfür wird die Schließlasche während des Schließen des Deckels leicht angehoben.

Gleichzeitig weisen die erfindungsgemäßen Verpackungen den Vorteil auf, daß diese in Form flacher Zuschnitte transportiert werden können und erst vor Verwendung durch eine Faltmaschine, ggf. unter Einsatz von Klebstoff, wie Heißleim, aufgerichtet werden.

Die erfindungsgemäßen Verpackungen weisen weiterhin den Vorteil auf, daß diese allseitig bedruckt werden können und über die Aussparungen in der Bodenplatte die Kontrolle des Zustandes des Verpackungsgutes erlauben. So sind z.B. Barcodes zum Lesen durch Registrierkassenscanner vorteilhaft auf der Bodenunterseite der Verpakkung aufbringbar. Weiterhin erlaubt die Erfindung die Verpackung aus wenigen, vorteilhafterweise zwei, Zuschnitten herzustellen, einem Zuschnitt für Ober- und Unterteil der Verpackungseinheit und einen Zuschnitt für die Stegfläche.

Weiterhin weist die erfindungsgemäße Verpackung den Vorteil auf, auf engstem Raum stapelbar zu sein. Vorteilhalterweise werden dabei zumindest 2/3, vorzugsweise zumindest 70%, der Höhe einer geöffneten Verpackung von der darunter gestapelten Verpackungseinheit aufgenommen. Auf 1 m Stapelhöhe können mindestens 70, bevorzugt mindestens 90 oder besonders bevorzugt mindestens 110 geöffnete Verpackungen übereinander gestapelt werden. Bei der Verwendung der erfindungsgemäßen Verpackung zur Verpackung von Eiern lassen sich etwa 125 Schachteln im geöffneten Zustand auf einen Meter stapeln. Hierbei weisen Bodenteil und Deckel eine Höhe von jeweils etwa 3,5 cm auf.

Die Schnittkanten können zur Vermeidung einer Verletzungsgefahr aufgerauht oder zackig, d.h. mit kleinen Zähnen versehen, ausgeführt sein.

Die erfindungsgemäßen Verpackungen haben in Praxistests aufgezeigt, daß diese hervorragend geeignet sind, zerbrechliches Gut vor Stoß- und Druckeinwirkungen zu schützen. Dies wurde z.B. in Feldversuchen an Eiern erprobt, wobei die erfindungsgemäßen Verpackungen mehrfach übereinander gestapelt, mit Eiern befüllt über mehrere hundert Kilometer in Automobilen -transportiert wurden.

Nach einer weiteren Ausgestaltung der Erfindung können 2 oder mehr Verpackungseinheiten eine Einheit bilden, in dem diese z.B. über Stege an den Seitenwänden, die ggf. zur leichteren Abtrennung perforiert sein können, verbunden sind. Es ist hierbei auch möglich den Grundkörper einer solchen aus zwei oder mehr Verpackungseinheiten gebildeten Einheit aus einem Zuschnitt aufzurichten. Solche Einheiten sind für Eierverpackungen unter dem Begriff "Doppelte Sechser" oder "Doppelte Zehner" bekannt.

Vorteilhafte Ausgestaltungen der Erfindung sind durch die Zeichnungen erläutert.

Figur 1 zeigt einen Zuschnitt für Deckel und Bodenteil einer erfindungsgemäßen Verpackung. Faltlinien sind gestrichelt, Schnittlinien durchgezogen dargestellt.

Figur 2 zeigt eine Stegfläche, welche nach Aufrichten und Arretieren in der Verpakkung gemäß Figur 3 in dem Bodenteil Aufnahmezellen und Stege ausbilden kann. Mit dem Bezugszeichen (16) sind Haltelappen gekennzeichnet, welche an einem der Deckelfläche zugewandten oberen Teil des Stegs durch eine perforierte Faltkante befestigt sind und nach unten freischwingend ausgestaltet sind.

Figur 3 zeigt eine Gesamtansicht der Verpackung, wie sie zum Verpacken von 10 Eiern eingesetzt wird, unter Einsatz des Zuschnittes nach Figur 1 und der Stegfläche nach Figur 2.

Figur 4 zeigt eine andere Ausgestaltung einer Stegfläche.

Im folgenden wird eine Ausführungsform gemäß den Figuren 1 bis 3 beispielhaft beschrieben.

Deckel (1), Bodenteil (3) und Seitenwände (6) bilden die Außenflächen der Verpakkung. Das Bodenteil (3) weist eine Bodenfläche (4) mit Ausnehmungen bzw. Aussparungen und unteren Seitenteilen (8) auf. Die Aussparungen (5) im Bodenteil (3) dienen der Aufnahme der Stege (15) einer unter die geöffnete Verpackung gestapelten gleichartigen zweiten geöffneten Verpackung (nicht dargestellt).

Die Aussparungen (5) verlaufen vorzugsweise in Querrichtung und haben eine in etwa rechteckige Form, wobei der längere Schenkel der Aussparung parallel zur kürzeren Seitenwand (Querseitenwand, 11) ausgerichtet ist. Jede Aussparung (5) ist jeweils unter einem nach oben ragenden Steg (15) angeordnet. Die verbleibende innere Bodenfläche (4) zwischen den Aussparungen (5) bietet als Klebefläche den Stegen (15) Halt.

Laschen (21) verbinden im Winkel im aufgerichteten Zustand die Seitenteile (7 bzw. 8) der Querseitenwand (11) mit denen der Längsseitenwand (9) winkelig. Die Laschen sind dreieckig ausgebildet und weisen mit dem Seitenteil der Längsseitenwand, mit dem sie gelenkig verbunden sind, eine Faltkante auf.

Die Seitenwände (9,11) werden von jeweils einem oberen und unteren Seitenteil gebildet, wobei nur das hintere obere und untere Seitenteil (7,8) der Längsseitenwand (9) durch eine Faltkante miteinander verbunden ist und so Deckel und Bodenteil miteinander gelenkig verbindet.

Die Trennline zwischen oberem und unterem Seitenteil ist jeweils länger als die Kante, die Seitenteil (8) und Bodenfläche (4) bzw. Seitenteil (7) und Deckelfläche bilden. Im aufgerichteten Zustand weisen oberes und unteres Seitenteil einer Seitenwand im wesentlichen die gleiche Höhe auf.

Das fordere untere Seitenteil (8) der Längsseitenwand (9) ist gelenkig durch eine Faltkante mit einer Verschlußlasche mit nach außen gefalteten durch Schnitt- und Faltkanten gebildeten Ausbuchtungen (18) verbunden. Die Verschlußlasche wird beim Schließen unter das vordere obere Seitenteil (8) der Längsseitenwand (9) des Deckels geschoben, wobei die Ausbuchtungen (18) hierbei in Durchbrechungen (17) des vorderen oberen Seitenteils (7) der Längsseitenwand (9) des Deckels (1) greifen und Bodenteil (3) und Deckel (1) arretieren.

Figur 2 zeigt die Stegfläche aus der durch Aufrichten vier nach oben ragende Stege (15) zur Unterteilung des Bodenteils (3) in mehrer Reihen von Aufnahmezellen (14) gebildet werden. Die Stege (15) weisen eine obere Faltkante (22) und jeweils zwei untere Faltkanten, die parallel zur Querseitenwand (11) der Verpackung ausgerichtet sind, auf. Der untere durch die bogenförmig sich verjüngende Schnittkante (23) gebildete zu den Längsseitenwänden (9) zeigende aufgerichtete Teil der Stegfläche bildet eine untere Auflagefläche (24) für das Verpackungsgut.

Die Stege (15) sind so ausgebildet, daß diese sich von der Bodenfläche nach oben in der Fläche bogenförmig verengen (23) und sich nach oben hin wieder weiten, sobald der Steg den Kontakt mit dem etwa in der Mitte seine größte Flächenausdehnung - bezogen auf eine zur Bodenfläche parallele Schnittfläche - aufweisenden runden oder eiförmigen in der Aufnahmezelle (14) befindlichen Verpackungsgegenstand verliert.

Die Stege weisen Haltelappen (16) auf, die durch Einschnitte gebildet sind und oben mit dem Steg durch eine Faltkante gelenkig verbunden sind. Diese Haltelaschen fixieren den in den Aufnahmezellen (14) befindlichen Verpackungsgegenstand und sichern diesen gleichzeitig gegen Berührungen mit dem Verpackungsgegenstand der sich in der benachbarten Aufnahmezelle (14) befindet. Die Stege (15) ragen von der Bodenfläche (4) bis an die Unterseite des geschlossenen Deckels (1).

### Bezugszeichenliste

- 1: Deckel
- 2: Deckelfläche
- 3: Bodenteil
- 4: Bodenfläche (bzw. Verbindung zur Bodenfläche)
- 5: Ausnehmung im Boden (Aussparungen)
- 6: Seitenwand
- 7: Oberes Seitenteil
- 8: Unteres Seitenteil
- 9: Längsseitenwand
- 10: Längskante(n)
- 11: Querseitenwand
- 12: Querkante
- 13: Verschlußlasche
- 14: Aufnahmezelle
- 15: Steg
- 16: Haltelappen
- 17: Durchbrechungen
- 18: Nocken / Ausbuchtungen
- 19: Faltlinie / Faltkante (ggf. perforiert)
- 20: Schnittlinie
- 21: Lasche
- 22: obere Kante des Stegs
- 23: bogenförmige sich verjüngende Schnittkante
- 24: Auflagefläche

## Patentansprüche

1. Verpackung bestehend aus einem Deckel (1) und einem Bodenteil (3), wobei das Bodenteil (3)
- einen oder mehrere nach oben ragende Stege (15) zur Unterteilung des Bodenteils in Aufnahmezellen (14) und
- eine oder mehrere Aussparungen (5) im Bodenteil (3) aufweist,
und Steg(e) (15), Deckel (1) und Bodenteil (3), aus einem oder mehreren flachliegenden Zuschnitten gefertigt sind,
**dadurch gekennzeichnet, daß**
- die Stege (15) eine oder mehrere parallel zur schmalen Seitenwand (11) der Verpackung ausgerichtete obere Faltkanten (22) und eine oder mehrere parallel zur schmalen Seitenwand (11) der Verpackung ausgerichtete untere Faltkanten aufweisen und
- die Aussparungen (5) zur Aufnahme des/der Steg(e) (15) einer unter die geöffnete Verpackung gestapelten gleichartigen zweiten geöffneten Verpackung ausgeformt sind.

2. Verpackung gemäß Anspruch 1, **dadurch gekennzeichnet, daß** die Stege (15) entweder mit der Bodenfläche (4) eine im wesentlichen feste Verbindung bilden oder Teile der Stege (15) die Bodenplatte selbst bilden, und die Stege (15) von der Bodenplatte nach oben bis an die Innenseite der Deckelfläche (2) reichen.

3. Verpackung gemäß einem der vorhergehenden Ansprüche, **dadurch gekennzeichnet, daß** die Stege (15) eine oder mehrere Haltelaschen (16) aufweisen, die mit den Stegen (15) an einer oberen und/oder unteren Position verbunden sind und entlang ihrer Schnittkanten gegen die Stege (15) schwenkbar sind.

4. Verpackung gemäß einem der vorhergehenden Ansprüche, **dadurch gekennzeichnet, daß** die Aussparungen (5) in der Bodenplatte (4) eine Rechtecksform haben.

5. Verpackung gemäß einem der vorhergehenden Ansprüche, **dadurch gekennzeichnet, daß** die Aussparungen (5) so ausgeführt sind, dass der längere Schenkel der Aussparung parallel zur kürzeren Seitenwand (11) ausgerichtet ist.

6. Verpackung gemäß einem der vorhergehenden Ansprüche, **dadurch gekennzeichnet, daß** die Aussparungen (5), die der kurzen Seitenwand (11) der Bodenfläche (4) benachbart sind, größer als die mittig angeordneten Aussparungen (5) sind.

7. Verpackung gemäß einem der vorhergehenden Ansprüche, **dadurch gekennzeichnet, daß** Deckel (1), Bodenteil (3) und ein oder mehrere, vorzugsweise alle, Seitenteile (7,8,9,11) aus einem Stück flachen Zuschnitt aufrichtbar sind.

8. Verpackung gemäß einem der vorhergehenden Ansprüche, **dadurch gekennzeichnet, daß** die Verpackung mittlere, untere und obere Seitenkanten (10, 12, 19) aufweist, wobei die mittleren Seitenkanten länger sind als die oberen (19) und unteren Seitenkanten (10,12).

9. Verpackung gemäß einem der vorhergehenden Ansprüche, **dadurch gekennzeichnet, daß** die Verpackung untere und obere Seitenteile (8, 7) aufweist, wobei das untere und obere Seitenteil (8, 7) einer Seitenwand im wesentlichen gleiche Flächenausdehnungen aufweisen.

10. Verpackung gemäß einem der vorhergehenden Ansprüche, **dadurch gekennzeichnet, daß** die Verpackung an bzw. in einer oberen bzw. unteren Seitenwand zumindest eine Öffnung (17) und an bzw. in der mit dieser korrespondierenden unteren bzw. oberen Seitenwand eine Ausbuchtung (18) aufweist, wobei Öffnung (17) und Ausbuchtung (18) in geschlossenem Zustand ineinander greifen und den Deckel (1) geschlossen halten und die Ausbuchtung (18) vorzugsweise durch Schnittlinien und Herausfalten gebildet ist.

11. Verfahren zum maschinellen Vereinzeln von Verpackungen und maschinellen Bestücken der Verpackungen mit Verpackungsgut **gekennzeichnet durch** folgende Schritte:
- Entnehmen einer Verpackung einem Stapel von Verpackungen, der aus im geöffneten Zustand gestapelten Verpackungen besteht,
- Führen der geöffneten Verpackung in eine Position zur Aufnahme des Verpackungsgutes,
- Bestücken der Verpackungen mit Verpackungsgut,
- Schließen der Verpackung, wobei die Schließlasche (13) der Verpackung während des Schließen des Deckels (1) in eine Position gebracht wird, die das Führen der Schließlasche (13) in den Innerraum der Verpackung beim Schließen gewährleistet, und
wobei die Verpackungen jeweils aus einem
Deckel (1) und einem Bodenteil (3) bestehen, wobei das Bodenteil (3)
- einen oder mehrere nach oben ragende Stege (15) zur Unterteilung des Bodenteils (3) in Aufnahmezellen (14) aufweist, wobei die Stege (15) eine oder mehrere parallel zur schmalen Seitenwand (11) der Verpackung ausgerichtete obere Faltkanten (22) und eine oder mehrere parallel zur schmalen Seitenwand (11) der Verpackung ausgerichtete untere Faltkanten aufweisen, und
- eine oder mehrere Aussparungen (5) im Bodenteil (3) zur Aufnahme des/der Steg(e) (15) einer unter die geöffnete Verpackung gestapelten gleichartigen zweiten geöffneten Verpackung aufweist,
und wobei Stege, Deckel (1) und Bodenteil (3) aus einem oder mehreren flachliegenden Zuschnitten gefertigt sind und Deckel (1) und / oder Bodenteil (3) eine oder mehrere Schließlaschen (13) aufweisen.

12. Verfahren gemäß Anspruch 11, **dadurch gekennzeichnet, daß** eine Verpackung gemäß einem der Ansprüche 1 bis 10 eingesetzt wird.

## Claims

1. A packaging unit consisting of a lid (1) and a base portion (3), wherein the base portion (3) includes
- one or more upwardly projecting ridges (15) to divide the base portion into receiving compartments (14) and
- one or more recesses (5) in the base portion (3), and the ridge(s) (15), lid (1) and base portion (3) are made from one or more flat blanks,
**characterized in that**
- the ridges (15) are furnished with one or more upper folding edges (22) aligned parallel to the narrow side wall (11) of the packaging unit and one or more lower folding edges aligned parallel to the narrow side wall (11), and
- the recesses (5) are conformed to seat the ridge or ridges (15) of a similar, second open packaging unit stacked beneath the opened packaging unit.

2. The packaging unit according to claim 1, **characterized in that** either the ridges (15) form an essentially solid joint with the base surface (4), or parts of the ridges (15) themselves form the base panel, and the ridges (15) extend upwardly from the base panel as far as the inner side of the lid surface (2).

3. The packaging unit according to either of the preceding claims, **characterized in that** the ridges (15) are furnished with one or more retaining tongues (16), which are joined at a top and/or bottom position with the ridges (15) and may be inclined along their intersecting edges towards the ridges (15).

4. The packaging unit according to any of the preceding claims, **characterized in that** the recesses (5) in the base panel (4) are rectangular in shape.

5. The packaging unit according to any of the preceding claims, **characterized in that** the recesses (5) are designed such that the longer side of the recess is aligned parallel to the shorter side wall (11).

6. The packaging unit according to any of the preceding claims, **characterized in that** the recesses (5) that are adjacent the short side wall (11) of base surface (4) are larger than the recesses (5) that are located centrally.

7. The packaging unit according to any of the preceding claims, **characterized in that** the lid (1), base portion (3) and one or more, preferably all, side parts (7,8,9,11) may be assembled from a single flat blank item.

8. The packaging unit according to any of the preceding claims, **characterized in that** the packaging unit is furnished with middle, lower and upper side edges (10,12,19), wherein the middle side edges are longer than the upper side edges (19) and the side edges (10,12).

9. The packaging unit according to any of the preceding claims, **characterized in that** the packaging unit is furnished with lower and upper side parts (8,7), wherein the surface areas of the lower and upper side parts of a side wall are essentially equal.

10. The packaging unit according to any of the preceding claims, **characterized in that** the packaging unit is furnished with at least one aperture (17) on or in an upper or lower side wall, and with a protuberance (18) on or in the lower or upper side wall corresponding thereto, wherein aperture (17) and protuberance (18) engage with each other in the closed state to keep the lid (1) closed, and the protuberance (18) is preferably formed by cutting lines and folding out.

11. A method for separating packaging units by automated means and for filling packaging units with goods for packaging by automated means,
**characterized by** the following steps:
- removal of one packaging unit from a stack of packaging units consisting of packaging units stacked in the opened state,
- transporting the open packaging unit to a position for receiving the goods for packaging,
- filling the packaging units with goods for packaging,
- closing the packaging unit, wherein the closing tongue (13) is brought into a position during closing of the lid (1) that enables the closing tongue (13) to be passed into the inside of the packaging unit upon closing, and
wherein the packaging units each consist of a
lid (1) and a base portion (3), wherein the base portion (3) includes
- one or more upwardly projecting ridges (15) to divide the base portion (3) into receiving compartments (14), wherein the ridges (15) are furnished with one or more upper folding edges (22) aligned parallel to the narrow side wall (11) of the packaging unit and one or more lower folding edges aligned parallel to the narrow side wall (11) of the packaging unit, and
- one or more recesses (5) in the base portion (3) to seat the ridge or ridges (15) of a similar, second opened packaging unit stacked beneath the opened packaging unit,
and wherein the ridges, lid (1) and base portion (3) are made from one or more flat blanks, and the lid (1) and/or base portion (3) is/are furnished with one or more closing tongues (13).

12. The method according to claim 11, **characterized in that** a packaging unit according to one of claims 1 to 10 is used.

## Revendications

1. Emballage consistant en un couvercle (1) et en une pièce de fond (1), la pièce de fond (3) présentant
- une ou plusieurs traverses dépassant vers le haut (15) pour subdiviser la pièce de fond en cellules réceptrices (14) et
- un ou plusieurs évidements (5) dans la pièce de fond (3),
et la(les) traverse(s) (15), le couvercle (1) et la pièce de fond (3) étant fabriqués à partir d'une ou plusieurs découpes posées à plat,
**caractérisé en ce que**
- les traverses (15) présentent une ou plusieurs arêtes de pliage supérieures (22) alignées parallèlement à la paroi latérale étroite (11) de l'emballage et une ou plusieurs arêtes de pliage inférieures alignées parallèlement à la paroi latérale étroite (11) de l'emballage et que
- les évidements (5) destinés à recevoir le (la) traverse(s) (15) d'un deuxième emballage ouvert de même type empilé sous l'emballage ouvert sont formés dedans.

2. Emballage selon la revendication 1, **caractérisé en ce que** les traverses (15) soit forment avec la surface de fond (4) une liaison substantiellement fixe, soit ou que des parties des traverses (15) forment la plaque de fond elle-même, et que les traverses (15) vont de la plaque de fond vers le haut jusqu'à la face interne de la surface du couvercle (2).

3. Emballage selon une des revendications précédentes, **caractérisé en ce que** les traverses (15) présentent une ou plusieurs languettes de retenue (16) qui sont reliées aux traverses (15) en une position supérieure et/ou inférieure et peuvent pivoter le long de leurs arêtes découpées contre les traverses (15).

4. Emballage selon une des revendications précédentes, **caractérisé en ce que** les évidements (5) de la plaque de fond (4) sont une forme rectangulaire.

5. Emballage selon une des revendications précédentes, **caractérisé en ce que** les évidements (5) sont réalisés de manière à ce que la branche la plus longue de l'évidement soit orientée parallèlement à la paroi latérale plus courte (11).

6. Emballage selon une des revendications précédentes, **caractérisé en ce que** les évidements (5) qui sont voisins de la paroi latérale courte (11) de la surface de fond (4) sont plus grands que les évidements disposés au centre (5).

7. Emballage selon une des revendications précédentes, **caractérisé en ce que** le couvercle (1), la pièce de fond (3) et une ou plusieurs pièces latérales (7,8,9,11), de préférence toutes, peuvent être érigés à partir d'un morceau de découpe plate.

8. Emballage selon une des revendications précédentes, **caractérisé en ce que** l'emballage présente des arêtes latérales centrales, inférieures et supérieures (10,12,19), les arêtes latérales centrales étant plus longues que les arêtes latérales supérieures (19) et inférieures (10,12).

9. Emballage selon une des revendications précédentes, **caractérisé en ce que** l'emballage présente des pièces latérales inférieures et supérieures (8,7), la pièce latérale inférieure et supérieure (8,7) présentant des extensions surfaciques substantiellement égales.

10. Emballage selon une des revendications précédentes, **caractérisé en ce que** l'emballage présente sur ou dans sa paroi latérale supérieure ou inférieure au moins un orifice (17) et sur ou dans la paroi latérale inférieure ou supérieure correspondant avec celle-ci un bombement (18), l'orifice (17) et le bombement (18) s'engrenant l'un dans l'autre en position fermée et maintenant le couvercle (1) fermé et le bombement (18) étant constitué de préférence par des lignes découpées et un pliage vers l'extérieur.

11. Procédé pour l'individualisation à la machine d'emballages et le chargement à la machine des emballages avec de la marchandise à emballer
**caractérisé par** les étapes suivantes :
- prélèvement d'un emballage sur une pile d'emballages qui consiste en emballages empilés à l'état ouvert,
- guidage de l'emballage ouvert vers une position de réception de la marchandise à emballer,
- chargement de l'emballage avec de la marchandise à emballer,
- fermeture de l'emballage, la languette de fermeture (13) de l'emballage étant amenée pendant la fermeture du couvercle (1) dans une position telle qu'elle garantit le guidage de la languette de fermeture (13) dans l'espace intérieur de l'emballage lors de la fermeture, et
les emballages consistant respectivement en
un couvercle (1) et une pièce de fond (3), la pièce de fond (3) présentant
- une ou plusieurs traverses dépassant vers le haut (15) pour subdiviser la pièce de fond (3) en cellules réceptrices (14), les traverses (15) présentant une ou plusieurs arêtes de pliage supérieures (22) alignées parallèlement à la paroi latérale étroite (11) de l'emballage et une ou plusieurs arêtes de pliage inférieures (22) alignées parallèlement à la paroi latérale étroite (11) de l'emballage et
- un ou plusieurs évidements (5) dans la pièce de fond (3), destinés à recevoir le(la) traverse(s) (15) d'un deuxième emballage ouvert de même type empilé sous l'emballage ouvert,
et les traverses, le couvercle (1) et la pièce de fond (3) étant fabriqués à partir d'une ou plusieurs découpes posées à plat et le couvercle (1) et/ou la pièce de fond (3) présentant une ou plusieurs languettes de fermeture (13).

12. Procédé selon la revendication 11, **caractérisé en ce qu'**un emballage selon une des revendications 1 à 10 est utilisé.
